# FASCICULE DE BREVET EUROPEEN

(11) **EP 0 774 223 B1**
(45) Date de publication et mention de la délivrance du brevet: **17.07.2002**
(21) Numéro de dépôt: 96402431.9
(22) Date de dépôt: 14.11.1996
(51) Int. Cl.: A47C 31/12, A47C 20/04

(54) **Sommier déformable à profil ergonomique**
Verformbare Untermatratze mit ergonomischem Profil
Deformable undermattress with ergonomic shape

(30) Priorité: 14.11.1995 FR 9513463
(43) Date de publication de la demande: 21.05.1997
(73) Titulaire: ONIRIS S.A., 92130 Issy Les Moulineaux (FR)
(72) Inventeur: Dubuc, Jean-François, 45370 Mezieres lez Clery (FR)
(74) Mandataire: Hasenrader, Hubert

(56) Documents cités:
- EP-A- 0 632 985
- DE-A- 3 842 078

## Description

L'invention se rapporte à un sommier déformable à profil ergonomique dont les plans de couchage sont constitués d'un unique élément support qui est souple dont au moins la tête et le pied sont relevables pour prendre une forme optimale en vue du confort de l'utilisateur.

Les sommiers articulés connus, notamment les sommiers à lattes, comportent un certain nombre parties indépendantes inclinables qui pivotent par rapport à un cadre fixe par rapport à leurs parties voisines et qui permettent à la partie couchage de prendre des inclinaisons voulues en fonction de la position de relaxation recherchée. Les parties articulées sont mises en mouvement par un ou des moteurs électriques qui modifient leur orientation par l'intermédiaire de bielles et de leviers pivotants. L'usage le plus courant de ces sommiers consiste à relever la partie buste, c'est-à-dire la tête du sommier pour que l'utilisateur se trouve en position semi-assise lui facilitant par exemple la lecture.

Chacune de ces parties indépendantes constitue un élément rigide d'un plan de couchage et quand certaines d'entre elles sont relevées, il subsiste entre les plans voisins des inflexions qui nuisent au confort de la literie malgré la présence du matelas qui les atténue.

Il est apparent que la forme optimale que l'on puisse donner à un sommier pour un meilleur confort de l'utilisateur, serait une forme continue, sans lignes brisées, qui épouserait les lignes du corps humain quel que soit le degré de levage de la tête ou du pied de lit.

EP-A-0 632 985 représente l'état de la technique le plus proche de l'invention.

La Demanderesse a trouvé une solution qui consiste à remplacer les parties inclinables indépendantes connues, par un unique élément souple servant de support au matelas qui s'étend sur toute la longueur du sommier, et qui repose lui-même sur des organes de relevage qui sont des profilés ergonomiques dont la courbure correspond à la forme optimale recherchée pour la relaxation du corps humain.

L'invention a donc pour objet un sommier déformable à profil ergonomique dont la partie buste et/ou la partie jambe-pied est relevable à des hauteurs variables par des organes articulés manoeuvrés par au moins un moteur, ledit sommier étant constitué d'un ensemble souple servant de support à un matelas, qui s'étend sur toute la longueur du sommier, et qui repose sur des organes de relevage aptes à maintenir l'ensemble souple à la hauteur voulue et avec une courbure continue à profil ergonomique.

Selon l'invention, les organes de relevage de l'ensemble souple sont constitués de supports profilés dont la face supérieure est arrondie et des bras pivotants en appui sous la face inférieure desdits supports profilés les soulèvent au-dessus d'un socle rigide pour que l'ensemble souple s'applique sur eux et épouse leur profil arrondi.

Selon une caractéristique particulière de l'invention, l'ensemble souple est formé de deux bandes latérales flexibles entre lesquelles s'étendent des lattes rigides ou souples, engagées dans des embouts fixés de place en place sur les bandes, et qui reposent sur un socle rigide.

En variante, l'ensemble souple est formé de deux chaînes à maillons rigides articulés entre eux.

Selon une autre variante, l'ensemble souple est formé d'une unique surface souple couvrant toute la largeur du lit, au-dessus de la quelle s'étendent des lattes engagées dans des embouts fixés à ladite surface souple.

Avantageusement le support profilé de la partie buste du sommier présente une face supérieure ergonomique de forme arrondie à concavité tournée vers le haut. Il porte aussi deux ergots guidés dans une rampe circulaire à concavité tournée vers le haut disposée à proximité du centre du sommier, sous son socle. On peut aussi utiliser tout autre système capable de créer virtuellement ou réellement un axe d'articulation.

Selon une autre caractéristique particulière de l'invention, le support profilé de la partie jambe-pied du sommier présente une face supérieure ergonomique de forme arrondie dont une première partie est à concavité tournée vers le haut, suivie d'une partie à concavité tournée vers le bas.

D'autres particularités et avantages de l'invention ressortiront de la description suivante d'une exemple de réalisation qui doit être considéré de façon non limitative et qui fait référence aux dessins annexés qui représentent :
Figures 1 et 2 des vues en élévation selon l'invention d'un sommier déformable respectivement en position plane et en position relevée.
Figures 3 et 4 des vues en élévation à titre comparative d'une réalisation de la partie jambe-pied respectivement en position plane et en position relevée.

On voit sur les figures 1 et 2 le châssis fixe 1 d'un lit, équipé de cornières latérales s'étendant sur toute la longueur du châssis, qui constituent le socle-support rigide 2 du sommier déformable. Ce dernier est constitué de deux bandes latérale flexibles 3 qui, dans la position représentée à la figure 1 reposent horizontalement sur le socle 2. Sur ces bandes sont fixés de place en place à intervalles réguliers ou non des embouts 4 destinés à recevoir des lattes transversales non représentées sur lesquelles repose le matelas. Une latte 14 de plus grande largeur est en outre prévue entre les bandes 3 à chaque extrémité.

La partie buste du sommier est représentée à gauche des figures et la partie jambe-pied est à droite. A proximité du centre du sommier sous chaque cornière formant le socle 2 est fixée une rampe circulaire 5 dont la concavité est tournée vers le haut. La rampe est creusée latéralement d'une rigole 6 servant de guide à deux ergots 7 montés à l'extrémité d'un support profilé 8 qui se développe sous le socle jusqu'à l'extrémité gauche du sommier (figure 1). En variante de la rampe circulaire et des ergots, on pourrait aussi utiliser tout autre système capable de créer virtuellement (système de bielles..) ou réellement un axe d'articulation.

On remarquera que ledit profilé 8 présente une face supérieure arrondie très ergonomique à concavité tournée vers le haut. Il y a de chaque côté du lit un tel support profilé qui se trouve donc au-dessous de la bande flexible 3, et une latte fixe 9 relie l'extrémité de chacun des profilés.

Par ailleurs, sur le châssis fixe est montée transversalement une barre de commande 10 entraînée en rotation par un levier moteur 11 sous l'action d'un moteur non représenté.

Sur chaque extrémité de la barre 10 est fixé un bras 12 terminé par un galet 13 qui prend appui sous le support profilé 8.

Lorsque l'utilisateur veut assurer le relevage de la partie buste, le moteur fait tourner la barre 10 qui relève progressivement les bras 12. Les galets 13 assurent le relevage des supports profilés 8 ; ce mouvement de pivotement entraîne le déplacement des ergots 7 à l'intérieur de la rigole 6 jusqu'à la position extrême représentée à la figure 2. Du fait de la rampe circulaire 5, le mouvement de pivotement de chaque support profilé 8 est complété par un coulissement longitudinal de celui-ci en direction de la tête de lit.

La latte fixe 9 dépasse alors de la latte d'extrémité 14 des bandes 3, ce qui permet d'éviter le débordement du matelas par rapport au sommier.

Au fur et à mesure de la rotation des supports profilés 8 qui sont des pièces rigides, les bandes flexibles s'appliquent sur ces supports et épousent leur profil arrondi. Quel que soit le degré de relevage le buste de l'utilisateur est parfaitement maintenu grâce à la forme arrondie du sommier et du matelas qu'il supporte. Durant ce mouvement les galets 13 roulent sous les parties inférieures desdits profilés.

La partie jambe-pied visible à droite des figures dispose également de supports ergonomiques 15 dont le profil diffère sensiblement du profil 8 dans la mesure où il montre une première partie AB à concavité tournée vers le haut suivie d'une partie BC à concavité tournée vers le bas. Ces deux parties correspondent à l'appui respectivement des cuisses et des pieds de l'utilisateur. Le support profilé 15 visible à la figure 1 en position effacée sous le socle, peut pivoter autour d'un axe fixe horizontal 16 localisé sensiblement au milieu du châssis près de la rampe circulaire 5. Ledit support profilé repose par sa face inférieure sur un galet 17 monté en bout d'un bras pivotant 18 entraîné en rotation par une barre transversale de commande 19, également manoeuvrée par un levier moteur 20.

Comme pour la partie buste, le relevage du support ergonomique 15 entraîne le déplacement de la bande flexible 3 correspondante qui va épouser son profil comme on le voit à la figure 2.

Les pièces pivotantes précédemment décrites sont avantageusement disposées des deux côtés du sommier de façon à agir simultanément sur les deux bandes flexibles latérales 3.

En variante de réalisation non représentée, les bandes flexibles 3 sont remplacées par des maillons rigides articulés entre eux un peu à la manière d'une chaîne de bicyclette. Les embouts des lattes transversales sont fixés de place en place sur les maillons. Ces chaînes à maillons épousent le profil des supports ergonomiques, tout à fait comme les bandes flexibles.

L'utilisateur peut bien évidemment régler à sa convenance et indépendamment la partie buste et la partie jambe-pied du sommier déformable.

Quelle que soit la hauteur donnée aux supports profilés, le sommier sera toujours en appui sur des parties arrondies ne présentant pas d'inflexion ce qui améliore nettement le confort.

Les figures 3 et 4 illustrent une variante de réalisation de la partie jambe-pied du sommier.

Le support ergonomique précèdent est remplacé par des leviers de commande qui exercent une précontrainte sur la bande flexible. Dans le cas représenté il y en a deux. Un premier levier pivotant 21 est entraîné en rotation par une barre transversale de commande 22. Il porte à son extrémité un galet 23 qui vient en appui directement sous la bande flexible 3. Un second levier pivotant 24 s'articule selon un axe 25 sur l'extrémité de la bande 3, et peut tourner autour d'un point fixe 26 solidaire du châssis. Les extrémités des deux leviers 21, 24 coudées au niveau de leurs pivots sont reliées entre elles par une bielle de renvoi 27.

Dans la position de la figure 3 les leviers pivotants se trouvent au-dessous du socle support rigide 2 sur lequel repose la bande flexible 3.

Dès qu'on fait agir le moteur dans le sens d'une rotation de la barre de commande 22, le levier pivotant 21 va soulever par son galet 23 la bande flexible qui s'infléchit vers le haut. Du fait de la bielle de renvoi 27, le mouvement se transmet à l'autre levier pivotant 24 qui soulève également l'extrémité de la bande flexible. Mais celle-ci étant solidaire du levier par l'axe 25 subira une contrainte qui va se traduire par une courbure entre son extrémité et le galet 23 comme on le voit clairement à la figure 4. La précontrainte exercée entre ces deux points d'appui maintiendra la cambrure arrondie de la bande flexible donnant ainsi à la partie jambe-pied du sommier un profil ergonomique équivalent à celui obtenu avec le support précédemment décrit.

Les cas de figure décrits précédemment se rapportent à des mécanismes dans lesquels l'élément souple servant de support au matelas est formé de deux bandes latérales flexibles. En variante de réalisation non représentée, ces bandes pourraient être remplacées par une unique surface souple qui couvrirait toute la largeur du lit. Les embouts 4 seraient par exemple agrafés sur les côtés de ladite surface. Les organes relevages resteraient avantageusement localisés sur les côtés du lit. Cette surface souple présente l'avantage, notamment, d'occulter les mécanismes disposés sur le châssis.

## Revendications

1. Sommier déformable à profil ergonomique dont la partie buste et/ou la partie jambe-pied est relevable à des hauteurs variables par des organes articulés (21, 24, 27) manoeuvrés par au moins un moteur, ledit sommier étant constitué d'un ensemble souple (3, 4, 14) servant de support à un matelas, qui s'étend sur toute la longueur du sommier, et qui repose sur des organes de relevage (8, 15, 21, 24) aptes à maintenir l'ensemble souple à la hauteur voulue et avec une courbure continue à profil ergonomique, **caractérisé en ce que** les organes de relevage de l'ensemble souple (3, 4, 14) sont constitués de supports profilés (8, 15) dont la face supérieure est arrondie et **en ce que** des bras pivotants (12, 18) en appui sous la face inférieure desdits supports profilés les soulèvent au-dessus d'un socle rigide (2) pour que l'ensemble souple (3) s'applique sur eux et épouse leur profil arrondi.

2. Sommier déformable selon la revendication 1, **caractérisé en ce que** l'ensemble souple est formé de deux bandes latérales flexibles (3) entre lesquelles s'étendent des lattes rigides ou souples engagées dans les embouts (4) fixés de place en place sur les bandes, les bandes flexibles reposant sur un socle rigide (2).

3. Sommier déformable selon la revendication 1, **caractérisé en ce que** l'ensemble souple est formé de deux chaînes à maillons rigides articulés entre eux.

4. Sommier déformable selon la revendication 1, **caractérisé en ce que** l'ensemble souple est formé d'une unique surface souple couvrant toute la largeur du lit, au-dessus de laquelle s'étendent des lattes engagées dans des embouts fixés à ladite surface souple.

5. Sommier déformable selon la revendication 1, **caractérisé en ce que** le support profilé (8) de la partie buste du sommier présente une face supérieure ergonomique de forme arrondie à concavité tournée vers le haut.

6. Sommier déformable selon la revendication 1, **caractérisé en ce que** le support profilé (8) de la partie buste du sommier porte deux ergots (7) guidés dans une rampe circulaire (5) à concavité tournée vers le haut, disposée à proximité du centre du sommier, sous son socle (2).

7. Sommier déformable selon la revendication 1, **caractérisé en ce que** le support profilé (15) de la partie jambe-pied du sommier présente une face supérieure ergonomique de forme arrondie dont une première partie (AB) est à concavité tournée vers le haut, suivie d'une partie (BC) à concavité tournée vers le bas.

8. Sommier déformable selon la revendication 1, **caractérisé en ce que** les bras pivotants (12, 18) se terminent chacun par un galet (13, 17) qui roule sous le support profilé correspondant (8, 15).

## Patentansprüche

1. Verformbare Untermatratze mit ergonomischem Profil, deren Kopfteil und/oder Bein-Fußteil durch beweglich angebrachte Elemente (21, 24, 27), die durch wenigstens einen Motor betätigt werden, in verschiedene Höhen hebbar ist, wobei die Untermatratze aus einer als Träger für eine Matratze dienenden elastischen Anordnung (3, 4, 14) gebildet ist, die sich auf der gesamten Länge der Untermatratze erstreckt und die auf Hebeelementen (8, 15, 21, 24) ruht, die die elastische Anordnung in der gewünschten Höhe und unter einer fortlaufenden Krümmung mit ergonomischem Profil halten können, **dadurch gekennzeichnet, dass** die Elemente zum Hochheben der elastischen Anordnung (3, 4, 14) aus profilierten Trägern (8, 15) gebildet sind, deren Oberseite abgerundet ist, und dass schwenkbare Arme (12, 18), die unter die Unterseite der profilierten Träger drücken, diese über einen steifen Sockel (2) heben, damit die elastische Anordnung 83) sich an diese anpasst und an deren abgerundetes Profil anschließt.

2. Verformbare Untermatratze nach Anspruch 1, **dadurch gekennzeichnet, dass** die elastische Anordnung aus zwei flexiblen Seitenbändern (3) gebildet ist, zwischen denen sich steife oder elastische Latten erstrecken, die in die Ansatzstücke (4) eingreifen, die im Abstand auf den Bändern befestigt sind, wobei die flexiblen Bänder auf einem steifen Sockel (2) liegen.

3. Verformbare Untermatratze nach Anspruch 1, **dadurch gekennzeichnet, dass** die elastische Anordnung aus zwei Ketten mit untereinander beweglich angeordneten, steifen Kettengliedern gebildet ist.

4. Verformbare Untermatratze nach Anspruch 1, **dadurch gekennzeichnet, dass** die elastische Anordnung aus einer einzigen elastischen Oberfläche gebildet ist, die die gesamte Bettbreite bedeckt, über die sich Latten erstrecken, die in an der elastischen Oberfläche befestigte Ansatzstücke eingreifen.

5. Verformbare Untermatratze nach Anspruch 1, **dadurch gekennzeichnet, dass** der profilierte Träger (8) des Kopfteils der Untermatratze eine ergonomische Oberseite mit abgerundeter Form mit nach oben weisender Konkavität aufweist.

6. Verformbare Untermatratze nach Anspruch 1, **dadurch gekennzeichnet, dass** der profilierte Träger (8) des Kopfteils der Untermatratze zwei Nocken (7) trägt, die in einer kreisförmigen Rampe (5) mit nach oben weisender Konkavität, die in der Nähe der Matratzenmitte unter ihrem Sockel angeordnet ist, geführt sind.

7. Verformbare Untermatratze nach Anspruch 1, **dadurch gekennzeichnet, dass** der profilierte Träger (15) des Bein-Fußteils der Untermatratze eine ergonomische Oberseite mit abgerundeter Form aufweist, wobei ein erstes Teil (AB) von nach oben weisenden Konkavität ist, gefolgt von einem Teil (BC) mit nach unten weisender Konkavität.

8. Verformbarte Untermatratze nach Anspruch 1, **dadurch gekennzeichnet, dass** die schwenkbaren Arme (12, 18) jeweils mit einer Rolle (13, 17) enden, die unter dem entsprechenden profilierten Träger (8, 15) rollt.

## Claims

1. Deformable divan base with ergonomic profile, the chest part and/or the leg/foot part of which is adjustable to variable heights by articulated members (21, 24, 27) operated by at least one motor, said divan base being constituted by a flexible assembly (3, 4, 14) serving as a support for a mattress, which extends over the entire length of the divan base, and which rests on raising members (8, 15, 21, 24) capable of keeping the flexible assembly at the desired height and with a continuous curvature with an ergonomic profile, **characterised in that** the raising members of the flexible assembly (3, 4, 14) are constituted by shaped supports (8, 15), the upper face of which is rounded and **in that** pivoting arms (12, 18) bearing against the lower face of said shaped supports from below raise them above a rigid plinth (2) so that the flexible assembly (3) is applied over them and takes on their rounded profile.

2. Deformable divan base according to Claim 1, **characterised in that** the flexible assembly is made of two flexible side strips (3) between which there extend rigid or flexible slats engaged in the end pieces (4) fixed from place to place on the strips, the flexible strips resting on a rigid plinth (2).

3. Deformable divan base according to Claim 1, **characterised in that** the flexible assembly is made of two chains with rigid links articulated together.

4. Deformable divan base according to Claim 1, **characterised in that** the flexible assembly is made of a single flexible surface covering the whole width of the bed, above which there extend slats engaged in end pieces fixed to said flexible surface.

5. Deformable divan base according to Claim 1, **characterised in that** the shaped support (8) of the chest part of the divan base has an ergonomic upper face of rounded form with an upwards-facing concavity.

6. Deformable divan base according to Claim 1, **characterised in that** the shaped support (8) of the chest part of the divan base carries two lugs (7) guided within a circular ramp (5) with an upwards-facing concavity, arranged near the centre of the divan base, under its plinth (2).

7. Deformable divan base according to Claim 1, **characterised in that** the shaped support (15) of the leg/foot part of the divan base has an ergonomic upper face of rounded form, a first part (AB) of which has an upwards-facing concavity, followed by a part (BC) with a downwards-facing concavity.

8. Deformable divan base according to Claim 1, **characterised in that** the pivoting arms (12, 18) each end in a roller (13, 17) that rolls under the corresponding shaped support (8, 15).
